# EUROPÄISCHE PATENTSCHRIFT

(11) **EP 0 034 606 B1**
(45) Veröffentlichungstag und Bekanntmachung des Hinweises auf die Patenterteilung: **20.07.1983**
(21) Anmeldenummer: 80901588.6
(22) Anmeldetag: 25.08.1980
(51) Int. Cl.: E04C 2/32, E04C 2/34

(54) **ZWEISCHALIGES FLÄCHENTRAGWERK**
DOUBLE SHELL FLAT STRUCTURE
STRUCTURE PLANE A DOUBLE COQUE

(30) Priorität: 29.08.1979 AT 5769/79
(43) Veröffentlichungstag der Anmeldung: 02.09.1981
(73) Patentinhaber: KOSS, Kurt, A-1030 Wien (AT)
(72) Erfinder: KOSS, Kurt, A-1030 Wien (AT)
(74) Vertreter: Kliment, Peter
(86) Internationale Anmeldenummer: AT8000028
(87) Internationale Veröffentlichungsnummer: WO8100584

## Beschreibung

Die Erfindung bezieht sich auf ein zweischaliges Flächentragwerk, wie z.B. eine Wand oder ein Dach, bestehend aus zwei ebenen oder gekrümmten Schalen, die im Abstand zueinander liegen, zwischen denen Verbindungselemente angeordnet sind, wobei die Schalen aus parallel und gleichlaufend gerippten, im Querschnitt nebeneinander angeordnete Trapezprofile aufweisenden Blechen bestehen und die Breite der ins Innere des Tragswerkes ragenden Rippen der beiden Schalen kleiner ist als die Breite der die äussere Begrenzung des Tragwerkes bildenden Profilflächen und die Rippen der beiden Schalen gegeneinander versetzt sind.

Solche zweischaligen Flächentragwerke sind etwa aus der GB-A 1 265484 bekannt. Bei diesen bekannten Flächentragwerken sind die Rippen der beiden Schalen gegebenenfalls unter Zwischenschaltung einer Isolierschicht bzw. von Distanzierprofilen direkt miteinander verbunden. Dies ist nachteilig, weil die Rippen der beiden Schalen direkt thermisch miteinander verbunden sind, wodurch es zu dementsprechenden Wärmeverlusten kommt. Es besteht ferner die Gefahr von Kondenswasserbildung und im Brandfall erhitzt sich auch die vom Brand abgekehrte Schale stark. Um die Wärmeverluste in Grenzen zu halten, müssen dünne Distanzierungsprofile verwendet werden, wodurch sie in der Ebene der Konstruktion sehr weich sind und nur für die Übertragung von Kräften, die senkrecht zur Ebene der Konstruktion wirken, geeignet sind, darüber hinaus aber statisch nicht wirksam sind.

Aus der DE-C 829 945 ist eine wärmedämmende Isolierplatte bekannt, welche aus mehreren durch streifenförmige Abstandsstücke getrennte, parallel zueinander liegenden gerippten Folien besteht, wobei die Rippen der Folien gegenseitig versetzt sind und mit den Abstandsstücken verbunden sind. Bei dieser Isolierplatte handelt es sich jedoch um keine grösseren Kräfte aufnehmende Flächentragwerke.

Aufgabe der Erfindung ist es, die Nachteile der oben angeführten zweischaligen Konstruktionen zu vermeiden. Dies wird erfindungsgemäss dadurch erreicht, dass die Verbindungselemente als schubsteife und biegesteife Plattenelemente ausgebildet sind, deren Ebene jeweils parallel zu den Schalen liegt, wobei die versetzten Rippen jeweils unabhängig voneinander unverschiebbar kraftschlüssig mit den Plattenelementen verbunden sind.

Erfindungsgemäss wird nun erreicht, dass die beiden Schalen der Konstruktion sehr starr miteinander verbunden sind, dass die beiden Schalen nicht nur mit ihrer eigenen Biegesteifigkeit wirksam sind, sondern die beiden Schalen durch die Plattenelemente zu einem Tragsystem zusammengefügt werden, welches in der Art eines Rahmenträgers mit einer statisch wirksamen Querschnittshöhe entsprechend der Dicke der zweischaligen Konstruktion wirkt. Die beiden Schalen stellen den Obergurt bzw. den Untergurt des Rahmenträgers dar, in denen bei Belastungen quer zur Ebene der Konstruktion gegensinnig wirkende Zug- und Druckkräfte parallel zur Ebene der Konstruktion entstehen. Das Plattenelement erhält dabei seine massgebliche Belastung parallel zur Ebene der Konstruktion u.zw. aus der übertragung der Schubkräfte zwischen den beiden die Gurte des rahmenartig wirkenden Tragsystems bildenden Schalen. Dabei müssen die Schubkräfte nur über den jeweiligen Abstand zwischen den nach innen ragenden und am Verbindungselement befestigten Rippungen der beiden Schalen übertragen werden. Die Plattenelemente können daher einfach und billig, z.B. als Plattenstreifen ausgeführt werden. Eine solche rahmenartige Konstruktion ist dabei sowohl in Bezug auf Biegung wie auch auf Knickung um ein Mehrfaches steifer, als es der durch die Profilierung gegebenen eigenen Steifigkeit der beiden Schalen entspricht. Auch die Schubsteifigkeit der Konstruktion wird wesentlich erhöht.

Es können dadurch mit der erfindungsgemässen zweischaligen Konstruktion wesentlich grössere Spannweiten frei überbrückt werden als mit der bisher üblichen Ausführung. Dadurch ist es möglich, z.B. bei Verwendung der Konstruktion als Wand- und Dachelement bedeutende Einsparungen in der Unterstützungskonstruktion durch die Verringerung der Anzahl der erforderlichen Stützelemente zu erzielen sowie auch Material für die Schalen selbst einzusparen da insgesamt für die erfindungsgemäss miteinander tragenden Schalen weniger Material erforderlich ist als für die Ausführung mit einer tragenden und einer abdeckenden Schale. Ausserdem wird noch die Stärke der Konstruktion, gemessen von aussen zu aussen, kleiner, wodurch z.B. bei Wänden die nutzbare Grundrissfläche der solcherart begrenzten Räume grösser wird.

Weiters ist es möglich, mit dieser Konstruktion freitragende Bauwerke mit grossen Dimensionen in wirtschaftlicher Art zu errichten, u.zw. als Plattenkonstruktionen, Faltwerke und als räumliche Schalentragwerke. Dabei ist neben der grösseren Biegesteifigkeit auch die erhöhte Knicksteifigkeit und Schubsteifigkeit von wesentlicher Bedeutung.

Weitere wesentliche Vorteile der erfindungsgemässen Konstruktion liegen in der Verbesserung der thermischen Isolation. Bei der bisher bekannten Konstruktion besteht ein direkter Kontakt zwischen den beiden Schalen über die Distanzprofile, wobei die inneren Rippen der Schalen zumeist noch direkt gegenüber stehen. Der Durchfluss der Wärme zwischen den beiden Schalen geht daher an diesen Stellen auf sehr kurzem Wege vor sich, was dementsprechende thermische Probleme mit sich bringt.

Bei der erfindungsgemässen Lösung werden die beiden Schalen, die vorzugsweise in der gleichen Austeilung profiliert sind, hingegen gegeneinander versetzt und unabhängig voneinander mit plattenförmigen Verbindungselementen verbunden. Da die Verbindungsstellen nebeneinander entsprechend der Austeilung der Profilierung in einem wesentlich grösseren Abstand liegen als es dem inneren Abstand der beiden Schalen entspricht, verläuft der Wärmefluss über einen dementsprechend längeren Weg, was schon von sich aus einen grösseren Wärmedurchgangswiderstand wie bei einem kürzeren Weg ergibt.

Das plattenförmige Verbindungselement kann aber weiter vorteilhaft und billig aus Materialien mit einem hohen spezifischen Wärmedurchlasswiderstand, z.B. Asbestzement, ausgeführt werden, wodurch eine weitgehende thermische Trennung der beiden Schalen trotz gemeinsamer statischer Wirkung erzielt wird. Damit werden Wärmeverluste hintangehalten und auch Kondensationsprobleme infolge örtlich zu starker Abkühlung der rauminnenseitigen Schale vermieden. Auch im Brandfall ist der Wärmeeinfluss klein und wird die vom Brande abgekehrte Schale nur wenig erhitzt, was eine wesentliche Steigerung der Bandsicherheit des gesamten Bauwerkes mit sich bringt, da damit diese Schale ihre Tragfähigkeit auch im Brandfalle behält.

Die Erfindung wird nun unter Bezugnahme auf die Zeichnungen beschrieben. In den Zeichnungen zeigen:
Figur 1 einen Querschnitt durch eine erfindungsgemässe zweischalige Konstruktion,
Figur 2 eine Ansicht auf die Konstruktion nach Figur 1 von innen, wobei die innere Schale abgenommen ist,
Figur 3 eine Ansicht auf die äussere Schale der erfindungsgemässen Konstruktion,
Figur 4 einen Querschnitt durch zwei Schalen, aus welchen eine erfindungsgemässe Konstruktion hergestellt werden kann,
Figur 5 einen Längsschnitt durch eine erfindungsgemässe zweischalige Konstruktion und
Figur 6 eine Ansicht der Konstruktion nach Figur 5 von aussen.

Bei der in den Zeichnungen gezeigten bevorzugten Ausführungsform sind die beiden Schalen 1, 2 gleich und mit konstanter Austeilung profiliert und um eine halbe Teilung zueinander versetzt angeordnet. Die beiden Schalen 1, 2 sind, wie in Figur 4 im Schnitt gezeigt, mit gleichem Querschnitt ausgeführt. Beide Schalen 1, 2 weisen eine Profilierung in Form vom schmalen, ins Innere der Konstruktion reichenden Rippen 1c bzw. 2c und von breiten, jeweils die äussere Begrenzung der Konstruktion bildenden Profilflächen 1a bzw. 2a auf. Die Verbindung der Rippen 1c bzw. 2c mit den äusseren Profilflächen 1 bzw. 2a bilden die Stege 1b bzw. 2b. Die beiden Schalen 1 bzw. 2 sind gleich, jedoch ist die Schale 2 gegenüber der Schale 1 gestürzt angeordnet, so dass jeweils die schmalen Rippen 1c bzw. 2c ins Innere der Konstruktion reichen.

Figur 1 zeigt einen Querschnitt durch die zusammengebaute zweischalige Konstruktion. Aus Figur 1 ist ersichtlich, dass die Schale 1 mit ihren Rippen 1c durch Verbindungsmittel 4, wie etwa Schrauben oder Nieten, mit dem auch als Distanzelement wirkenden Plattenelement 3 verbunden sind. In gleicher Art ist die Schale 2 mit ihren Rippen 2c durch Verbindungsmittel 5, wie etwa Schrauben oder Nieten, mit dem Plattenelement 3 verbunden. Die beiden Schalen 1, 2 sind völlig unabhängig voneinander mit den Plattenelementen 3 verbunden.

In Figur 2 sind weiters noch durch Pfeile die Kräfte P₁ und P₂ eingetragen, die über die Verbindungsmittel 4 bzw. 5 auf das als Plattenelement ausgebildete Verbindungselement 3 einwirken. Das Verbindungselement 3 wird also durch diese Kräfte P₁ und P₂ im wesentlichen auf Schub belastet. Diese Kräfte Pᵢ und 1'₂ entstehen dadurch, dass sich ohne die erfindungsgemässe Ausführung bei einer Belastung der Konstruktion auf Biegung quer zur Ebene der Konstruktion der Rippen 1c bzw. 2c der Schalen 1, gegeneinander in der Mittelebene der Konstruktion bewegen würde, da sich die einen Rippen unter einer Zugspannung stehend verlängern würden und andererseits die anderen Rippen dagegen unter Druckspannung stehend verkürzen würden. Die beiden Schalen 1, 2 hätten dabei bei gleicher Steifigkeit jede die Hälfte des auftretenden Biegemomentes aufzunehmen, würden aber aus einer solchen Belastung keine Normalkräfte, d.h. also Kräfte in Richtung der Ebene der Konstruktion aufweisen. Die erfindungsgemässen plattenförmigen, schubsteifen und biegesteifen Verbindungselemente sind aber unverschieblich kraftschlüssig mit den beiden Schalen 1, 2 verbunden. Es kann daher an dieser Stelle keine Verschiebung der Rippen 1c, 2c zueinander stattfinden, sondern es bilden sich die Kräfte P₁ und P₂. Diese Kräfte wirken jeweils auf die Rippen 1c, 2c und damit auf die beiden Schalen 1, 2 ein und sind dabei gegensinnig und gleich gross. Damit bauen sich Normalkräfte in den beiden Schalen 1, 2 auf, u.zw. gegengleiche Zug- und Druckkräfte, wodurch das äussere Biegemoment auf die Konstruktion in Form eines inneren Kraftpaares aufgenommen wird. Die beiden Schalen 1, 2 wirken also wie die Gurte eines biegesteifen Rahmenträgers, wobei die Querkräfte im wesentlichen durch die Stege 1b, 2b übertragen werden. Es entstehen dabei wie auch sonst bei einem Rahmenträger sekundäre Biegemomente in den Gurtungen, in diesem Fall also in den beiden Schalen 1, 2.

Die solcherart erfindungsgemäss ausgebildete Konstruktion ergibt also eine statische Wirksamkeit über die volle Stärke der Konstruktion und eine dementsprechend wesentlich grössere Steifigkeit als es der Summe der Einzelsteifigkeit der profilierten Schalen entspricht. In Figur 5 ist ein Längsschnitt durch eine erfindungsgemässe zweischalige Konstruktion gezeigt, die nur an ihren Enden unverschieblich kraftschlüssige Verbindungen aufweist. Dazwischen sind nur Verbindungen vorhanden, die wohl die beiden Schalen 1, quer zur Ebene der Konstruktion gegeneinander fixieren, aber in der Ebene Verschiebungen der Rippen 1c, 2c zulassen. Nach den Darstellungen in Figur 5 und Figur 6 ist dazu ein Plattenstreifen 6 mit Verbindungsmittel 7 auf den Rippen 2c der Schale 2 befestigt. Auf den Rippen 1c der Schale 1 sind dagegen durch Verbindungsmittel 8 abgekröpfte Laschen 9 befestigt, die um die Plattenstreifen 6 greifen, was durch die gegenseitige Versetzung der Schalen 1, 2 zueinander möglich ist, da sich am Ort der Rippen 1c der Schale 1 jeweils die Zone der äusseren Profilfläche 2a der Schale 2 befindet, so dass hier zwischen den Plattenstreifen 6 und der Profilfläche 2a ein Abstand entsprechend der Höhe des Steges 2b vorhanden ist. Diese in Figur 5 bzw. 6 angegebene Lösung eignet sich auch besonders für Elemente, bei denen Brandbelastungen zu berücksichtigen sind. Dabei könnte beispielsweise bei einer Brandeinwirkung auf die Schale 2 und die dadurch hervorgerufene Verlängerung der Schale 2 die Verbindungsmittel 5 versagen, wobei dann die verschieblichen Verbindungsstellen, gebildet aus den Elementen 6 bis 9 dennoch den Zusammenhalt des Elementes sichern.

Die Wärmeisolation kann in üblicher Form durch das Einlegen von Steinwolle oder ähnlichem zwischen die beiden Schalen erfolgen, wobei diese mit den Verbindungselementen 3 oder auch 6 fixiert werden kann. Da der Querschnitt der zweischaligen Konstruktion durch die plattenförmigen Verbindungselemente nur wenig eingeschränkt wird, ist es aber auch vorteilhaft und einwandfrei möglich, den Raum zwischen den beiden Schalen mit einem wärmeisolierenden Schüttmaterial zu füllen.

## Patentansprüche

1. Zweischaliges Flächentragwerk, wie z.B. eine Wand oder ein Dach, bestehend aus zwei ebenen oder gekrümmten Schalen (1,2), die im Abstand zueinander liegen, zwischen denen Verbindungselemente angeordnet sind, wobei die Schalen (1,2) aus parallel und gleichlaufend gerippten, im Querschnitt nebeneinander angeordnete Trapezprofile aufweisenden Blechen bestehen und die Breite der ins Innere des Tragwerkes ragenden Rippen (1c,2c) der beiden Schalen (1,2) kleiner ist als die Breite der die äussere Begrenzung des Tragswerkes bildenden Profilflächen (1a, 2a) und die Rippen 1c, 2c) der beiden Schalen (1, 2) gegeneinander versetzt sind, dadurch gekennzeichnet, dass die Verbindungselemente als schubsteife und biegesteife Plattenelemente (3) ausgebildet sind, deren Ebene jeweils parallel zu den Schalen (1, 2) liegt, wobei die versetzten Rippen (1c bzw. 2c) jeweils unabhängig voneinander unverschiebbar kraftschlüssig mit den Plattenelementen (3) verbunden sind.

2. Zweischaliges Flächentragwerk nach Anspruch 1, dadurch gekennzeichnet, dass die die unverschiebliche kraftschlüssige Verbindung der beiden Schalen (1, 2) bildenden Plattenelemente (3) in Form von mehreren über die Fläche der Konstruktion verteilt angeordnete Plattenstreifen gleicher Dicke ausgebildet sind, die sich vorzugsweise quer zu den Rippen (1c, 2c) der Schalen (1, 2) erstrecken.

3. Zweischaliges Flächentragwerk nach Anspruch 1 oder 2, dadurch gekennzeichnet, dass die beiden Schalen (1, 2) nur in einzelnen Bereichen, zumindest aber an zwei Stellen vorzugsweise bei den unterstützten Rändern der Konstruktion über Plattenelemente (3) unverschieblich kraftschlüssig miteinander verbunden sind und etwaige weitere Verbindungselemente (5) zwischen diesen Bereichen in der Ebene der Konstruktion verschiebbar angeordnet oder in dieser Ebene nachgiebig verformbar ausgeführt sind.

4. Zweischaliges Flächentragwerk nach einem der Ansprüche 1 bis 3, dadurch gekennzeichnet, dass eine verformbare Dämmeinlage, wie z.B. Steinwolle, zwischen den Schalen angeordnet ist, die vorzugsweise mittels derVerbindungselemente (3) innerhalb der Konstruktion fixiert ist.

5. Zweischaliges Flächentragwerk nach einem der Ansprüche 1 bis 4, dadurch gekennzeichnet, dass der Raum zwischen den beiden Schalen mit einem wärmeisolierenden Schüttmaterial, wie z.B. Körnern aus expandiertem, vulkanischem Glas, gefüllt ist.

## Revendications

1. Structure plane à double coque telle que, par exemple, un mur ou un toit, composée de deux coques planes ou courbes (1, 2), qui se trouvent à une certaine distance l'une de l'autre, entre lesquelles sont disposés des éléments d'assemblage, les coques (1, 2) étant composées de tôles nervurées parallèlement et dans la même direction, qui présentent des profils trapézoïdaux disposés les uns à côtés des autres dans la section transversale, et la largeur des nervures (1 c, 2c) des deux coques (1, 2) qui font saillie dans le volume intérieur de la structure étant plus petite que la largeur des surfaces de profil (la, 2a) formant la limitation extérieure de la structure et les nervures (1c, 2c) des deux coques (1, 2) étant décalées les unes par rapport aux autres, caractérisée en ce que les éléments d'assemblage sont réalisés sous la forme d'élément plaques (3) rigides au cisaillement et rigides à la flexion, dont le plan est dans chaque cas parallèle aux coques (1, 2), les nervures décalées (1c ou 2c respectivement) étant assemblées aux éléments plaques (3) les unes indépendamment des autres par des liaisons bloquées en translation et transmettant les forces.

2. Structure plane à double coque selon la revendication 1, caractérisée en ce que les éléments plaques (3) qui forment l'assemblage des deux coques (1, 2) par des liaisons bloquées en translation et transmettant les forces sont réalisés sous la forme de plusieurs bandes de plaques de même épaisseur, disposées réparties sur la surface de la construction, qui s'étendent de préférence transversalement aux nervures (1c, 2c) des coques (1,2).

3. Structure plane à double coque selon les revendications 1 ou 2, caractérisée en ce que les deux coques (1, 2) sont reliées l'une à l'autre par des liaisons bloquées en translation et transmettant les forces seulement dans certaines zones, mais ou moins en deux points, de préférence au niveau des bords maintenus de la construction, par l'intermédiaire des éléments plaques (3), et en ce que, éventuellement, des éléments d'assemblage (9) sont disposés en outre de façon coulissante dans le plan de la construction, entre ces zones, ou bien sont conçus de façon à être déformables élastiquement dans ce plan.

4. Structure plane à double coque selon l'une quelconque des revendications 1 à 3, caractérisé en ce qu'une garniture d'isolation déformable, comme par exemple de la laine minérale, est disposée entre les coques, et est fixée à l'intérieur de la construction, de préférence, à l'aide des éléments d'assemblage (3).

5. Structure plane à double coques selon l'une quelconque des revendications 1 à 4, caractérisé en ce que l'espace compris entre les deux coques est rempli d'un matériau d'isolation thermique en vrac, comme par exemple des granulés de verre volcanique expansé.

## Claims

1. Double shell construction for flat structures, as e.g. a wall or a roof, comprising two flat or curved shells (1, 2), spaced from each other between which shells (1, 2) connecting elements are arranged, the shells are made of parallel corrugated profiles orientated in the same direction having trapezoidal corrugations, the width of the corrugation (1c, 2c) facing the interior of the structure of the both shells (1, 2) is smaller than the width of the profile surfaces (1a, 2a) forming the outer termination of the structure and the corrugations (1c, 2c) of the both shells (1, 2) are off set with respect to each other, characterized in that the connecting elements are formed by flat elements (3) resistant to shearing and bending stress, the surfaces of which are parallel to the shells (1, 2), the off set corrugations (1c, 2c rsp.) are each connected independently rigidly and positively to the flat elements (3).

2. Double shell construction according to claim 1, characterized in that the flat elements (3) forming the rigid and positive connection of the two shells (1, 2) are provided by several flat stripes of equal thickness which stripes are distributed over the surface of the structure and being orientated transversely with respect to the corrugations (1c, 2c) of the shells (1, 2).

3. Double shell construction according to claim 1 or 2, characterized in that the two shells are connected rigidly and positively only in certain regions, at least at two places preferably at the supported rims of the construction by flat elements (3) and in that eventual further connecting elements are provided between said parts in the plane of the construction or being flexible deformable in this plane.

4. Double shell construction according to one of the claims 1 to 3, characterized in that a flexible insulation layer, as e.g. wool rock material is arranged between the shells which layer is fixed preferably by the connecting elements (3) within the construction.

5. Double shell construction according to one of the claims 1 to 4, characterized in that the space between the two shells is filled with heat insolat- ing pourable material, as e.g., graines of expended vulcanic glass.
